# EUROPÄISCHE PATENTSCHRIFT

(11) **EP 0 085 669 B1**
(45) Veröffentlichungstag und Bekanntmachung des Hinweises auf die Patenterteilung: **16.10.1985**
(21) Anmeldenummer: 83890014.0
(22) Anmeldetag: 03.02.1983
(51) Int. Cl.: A43B 5/04

(54) **Skischuh**
Ski boot
Chaussure de ski

(30) Priorität: 03.02.1982 AT 396/82
(43) Veröffentlichungstag der Anmeldung: 10.08.1983
(73) Patentinhaber: Koflach Sportgeräte Gesellschaft m.b.H, A-1010 Wien (AT)
(72) Erfinder: Bucheder, Erwin, A-8580 Köflach (AT)
(74) Vertreter: Kretschmer, Adolf

## Beschreibung

Die Erfindung bezieht sich auf einen Skischuh mit einer eine Laufsohle aufweisenden Schale, deren Sohlenteil über fersenseitige und schuhspitzenseitige abgerundete Flächenbereiche in die Schale übergeht und Angriffstellen für eine Bindung aufweist, wobei die Angriffstellen in für verschiedene Schalengrössen gleichbleibendem Abstand in Längsrichtung des Schuhes voneinander in Abstand von der Schuhspitze und dem Fersenende oberhalb der Sohlenebene an der Schale angeordnet sind. Eine derartige Ausbildung eines Skischuhes ist beispielsweise der US-A Nr. 4245409 zu entnehmen. Diese bekannte Ausbildung weist eine für verschiedene Grössen von Schuhen konstante Sohlenfläche auf, welche über abgerundete Sohlenbereiche in die Schale übergeht. Zur Festlegung von Bindungsteilen sind an den beiden Enden der Sohle der Schale sich im wesentlichen parallel zur Sohlenlängsachse erstreckende Sackbohrungen bzw. Vertiefungen vorgesehen. Die für verschiedene Schalengrössen in gleichbleibendem Abstand voneinander angeordneten Angriffstellen für die Bindung haben dabei den Vorteil, dass die Einstellung der Bindung für verschiedene Schuhgrössen in keiner Weise verändert werden muss. Es ist lediglich die Charakteristik entsprechencl'den jeweiligen Bedürfnissen anzupassen, für die Montage der Bindung ergibt sich jedoch eine wesentliche Vereinfachung.

Nachteilig bei dieser bekannten Ausbildung ist der Umstand, dass die Angriffstellen für die Bindung an der vorderen und an der hinteren Stirnfläche der Sohle vorgesehen sind und dass daher die abgerundeten Flächenbereiche, über welche der Sohlenteil in den Schalenteil übergeht, an den beiden Schuhenden nur verhältnismässig schmal bemessen werden können. Dadurch wird ein Gehen mit dem Skischuh erschwert und es stehen überdies auch nur kleine Angriffstellen für den Angriff der Bindung am Schuh zur Verfügung. DieAusbildung der Angriffstellen als Sackbohrungen hat weiters den Nachteil, dass diese Bohrungen durch eintretenden Schnee verlegt sein können, so dass ein sicherer Angriff der Bindungsteile gefährdet ist. Bei Anordnung von Vertiefungen dieser Art ist darüber hinaus der Halt des Schuhes gegen seitliches Verdrehen aus der Bindung nicht immer gewährleistet. Es besteht somit die Gefahr, dass sich der Schuh in unbeabsichtigter Weise von der Bindung löst bzw. dass eine korrekte Verriegelung des Schuhes mit der Bindung überhaupt nicht eintritt.

Die Erfindung zielt nun darauf ab, die bekannte Ausbildung dahingehend weiterzubilden, dass ein sicherer Halt des Schuhes an den Bindungsteilen gewährleistet ist. Zur Lösung dieser Aufgabe besteht die Erfindung darin, dass die Angriffstellen sich in Längsrichtung der Sohle erstreckende, an den Längsseiten der Schale sowie an ihren den Schuhenden, d.h. also dem fersenseitigen Ende bzw. dem spitzenseitigen Ende des Schuhes, zugewendeten Enden nach aussen offene Nuten aufweisen. Dadurch, dass die Angriffstellen als nach aussen offene Nuten ausgebildet sind, kann gegebenenfalls eingetretener Schnee aus diesen Nuten leicht entfernt werden. Da sich die Nuten in Längsrichtung des Schuhes erstrecken, ergeben der Nutgrund, welcher der Längs-Mittelebene der Sohle zugewendet ist, und die die Nuten unten begrenzende Fläche ein gutes Widerlager für den Angriff von Bihdungsteilen, und es lässt sich eine sichere Abstützung des Schuhes in der Bindung gewährleisten. Durch diese Nuten ist somit der Schuh gegen ein Abheben von der Bindung und gegen seitliche Verschiebung in der Bindung gesichert.

Die Ausbildung ist hiebei vorzugsweise so getroffen, dass die Breite der abgerundeten Flächen - bereiche der Sohle dem Abstand zwischen dem Grund einander relativ zur Sohlenmitte gegenüberliegender Nuten entspricht. Dadurch, dass die einander gegenüberliegenden Nuten vom Material der Sohle im Bereich der abgerundeten Flächenbereiche ausgefüllt sind, können Bindungsteile mit relativ hoher Spannkraft ohne Gefahr einer Beschädigung der Angriffstellen verwendet werden, da die Abstützung der Kräfte durch das Material der Sohle erfolgt. Die Sohle wird hiebei quer zu ihrer Längsachse beansprucht. In formtechnisch besonders einfacher Weise schliessen die abgerundeten Flächenbereiche der Sohle an die Nuten an. Um ein sicheres Niederhalten der Sohle am Ski bzw. an der Platte einer Plattenbindung zu gewährleisten, ist die Ausbildung in vorteilhafter Weise so getroffen, dass die die Nuten unten begrenzenden Flächen zur Sohlenebene parallel liegen. Die zur Sohlenebene parallelen Flächen der Nuten erlauben auch hier die sichere Aufbringung der erforderlichen Haltekräfte des Schuhes relativ zur Bindung.

Gemäss einer bevorzugten Ausführungsform der Erfindung ist die Ausbildung so getroffen, dass die den Schuhenden zugewendeten Stirnflächen von die Nuten unten begrenzenden, zwischen den Nuten und der Sohlenebene liegenden Rippen Abstützflächen für den Angriff der Bindung in Längsrichtung des Schuhes bilden. Die Abstützung des Schuhes an der Bindung in Längsrichtung des Schuhes erfolgt somit an freiliegenden Abstützflächen, wodurch vermieden ist, dass zwischen den Abstützflächen am Schuh und den Abstützflächen der Bindung sich Schnee ansammelt. Da diese Abstützflächen freiliegen, wird anliegender Schnee mit Sicherheit verdrängt. Die Abstützung in Längsrichtung ist daher unabhängig davon, ob beim Anlegen der Bindung noch Schnee in den seitlichen Nuten verblieben ist. Vorzugsweise sind weiters die die von den Schuhenden abgewendeten Enden der Nuten begrenzenden Flächen schräg nach aussen geneigt, so dass sie mit dem Nutgrund einen stumpfen Winkel einschliessen. Auf diese Weise wird unter allen Umständen vermieden, dass in die Nuten eingedrungener Schnee sich beim Anlegen der Bindung in den Nuten hält.

Gemäss der Erfindung weist zweckmässig die Laufsohle sich quer zur Sohle erstreckende Stege auf, welche durch einen eine Ausnehmung in der Sohle überbrückenden, in Längsrichtung der Sohle verlaufenden Steg miteinander verbunden sind. Dadurch wird eine griffige Profilierung der Sohle geschaffen, welche ein Rutschen beim Gehen im Schnee verhindert. Insbesondere der in Längsrichtung der Sohle verlaufende Steg gibt eine grosse Sicherheit gegen seitliches Rutschen.

Die Erfindung wird nachfolgend an Hand eines in der Zeichnung dargestellten Ausführungsbeispieles näher erläutert. In dieser zeigen: Fig. 1 eine Seitenansicht des erfindungsgemässen Schuhes, Fig. 2 eine Ansicht des Schuhes von der Ferse und Fig. 3 eine Ansicht der Sohle von unten.

In Fig.1 istdieSchale1 einesSkischuhesdargestellt, deren Sohlenteil 2 fersenseitig über einen abgerundeten Flächenbereich 3 und spitzenseitig über einen abgerundeten Flächenbereich 4 in die Schale übergeht.

An beiden Seiten des Schuhes sind seitlich von der Sohle in Abstand von der Schuhspitze 6 Nuten 5 und in Abstand vom Fersenende 8 Nuten 7 vorgesehen. Die die Nuten unten begrenzenden Flächen 10 verlaufen parallel zur Sohlenebene 16, und der Nutengrund ist von Flächen gebildet, welche parallel zur Längs-Mittelebene des Schuhes liegen. Die Nuten 5 sind unten durch Rippen 18 begrenzt und die Nuten 7 sind unten durch Rippen 17 begrenzt. Die Endflächen 15 derRippen 18 und die Endflächen 14 der Rippen 17 bilden Abstützflächen für die Bindung in Richtung der Längsachse des Schuhes. Die Nuten 5 und 7 sind für den Eingriff von Bindungsteilen bestimmt. Durch die Nuten 5 und 7 wird somit der Schuh in Höhenrichtung und in Seitenrichtung festgehalten. Die Verspannung in Längsrichtung des Schuhes erfolgt durch Anlage der Backen an die Flächen 15 und 14. Die von den Nuten 20 und den Endflächen 15 gebildeten vorderen Angriffsstellen für die Bindung sind in einem Abstand von von den Nuten 7 und den Endflächen 14 gebildeten hinteren Angriffsstellen für die Bindung in einem Abstand angeordnet, welcher für alle Schuhgrössen bzw. Schalengrössen unverändert gleich ist, so dass die Bindung in unveränderter Weise für alle Schuhgrössen bzw. Schalengrössen verwendet werden kann und nicht verstellt werden muss. An dem von der Schuhspitze 6 abgewendeten Ende sind die Nuten 5 durch Schrägflächen 20 begrenzt. Die Nuten 7 sind an ihrem vom Fersenende 8 abgewendeten Ende durch Schrägflächen 19 begrenzt. Diese Schrägflächen 20 und 19 sind schräg nach aussen geneigt und schliessen mit dem Nutgrund einen stumpfen Winkel ein, so dass in die Nuten eingedrungener Schnee nach aussen aus den Nuten herausgedrückt wird und den Sitz der Bindung nicht beeinträchtigen kann. Die Endflächen 15 und 14 liegen frei, so dass dort an sich nicht die Möglichkeit besteht, dass sich Schnee ansetzt. Aus der U nteransicht gemäss Fig. 3 ergibt sich, das die Sohle lediglich über Querstege 11 und 12 sowie einenTeil der abgerundeten Flächenbereiche 3 und 4 am Boden bzw. an der Ski-Oberfläche anliegt. Ein weiterer Teilbereich der Sohle ist lediglich durch einen in Längsrichtung der Sohle verlaufenden Steg 13 überbrückt. Dadurch wird die Gefahr, dass sich an der Schuhsohle Schnee ansetzt, welcher das Aufliegen des Schuhes auf dem Ski behindert, verringert. Diese Rippe ergibt überdies auch beim Gehen einen Schutz gegen seitliches Abrutschen.

## Patentansprüche

1. Skischuh mit einer eine Laufsohle aufweisenden Schale, deren Sohlenteil (2) über fersenseitige und schuhspitzenseitige abgerundete Flächenbereiche (3, 4) in die Schale übergeht und Angriffstellen (5, 7,14,15) für eine Bindung aufweist, wobei die Angriffstellen in für verschiedene Schalengrössen gleichbleibendem Abstand in Längsrichtung des Schuhes voneinander in Abstand von der Schuhspitze (6) und dem Fersenende (8) oberhalb der Sohlenebene (16) an der Schale angeordnet sind, dadurch gekennzeichnet, dass die Angriffstellen (5,7,14,15) sich in Längsrichtung der Sohle (2) erstreckende, an den Längsseiten der Schale (1) sowie an ihren den Schuhenden zugewendeten Enden nach aussen offene Nuten (5, 7) aufweisen.

2. Skischuh nach Anspruch 1, dadurch gekennzeichnet, dass die Breite der abgerundeten Flächenbereiche (3,4) der Sohle (2) dem Abstand zwischen dem Grund einander relativ zur Sohlenmitte gegenüberliegender Nuten (5, 7) entspricht.

3. Skischuh nach Anspruch 1 oder 2, dadurch gekennzeichnet, dass die abgerundeten Flächenbereiche (3, 4) der Sohle (2) an die Nuten (5, 7) anschliessen.

4. Skischuh nach einem der Ansprüche 1, 2 oder 3, dadurch gekennzeichnet, dass die die Nuten (5, 7) unten begrenzenden Flächen zur Sohlenebene parallel liegen.

5. Skischuh nach einem der Ansprüche 1 bis 4, dadurch gekennzeichnet, dass die den Schuhenden (6, 8) zugewendeten Stirnflächen (14, 15) von die Nuten (5, 7) unten begrenzenden, zwischen den Nuten (5, 7) und der Sohlenebene (16) liegenden Rippen (17,18) Abstützflächen für den Angriff der Bindung in Längsrichtung des Schuhes bilden.

6. Skischuh nach einem der Ansprüche 1 bis 5, dadurch gekennzeichnet, dass die die von den Schuhenden (6, 8) abgewendeten Enden der Nuten (5, 7) begrenzenden Flächen (19, 20) schräg nach aussen geneigt sind und mit dem Nutgrund einen stumpfen Winkel einschliessen.

7. Skischuh nach einem der Ansprüche 1 bis 6, dadurch gekennzeichnet, dass die Laufsohle sich quer zur Sohle erstreckende Stege (11, 12) aufweist, welche durch einen eine Ausnehmung in der Sohle überbrückenden, in Längsrichtung der Sohle verlaufenden Steg (13) miteinander verbunden sind.

## Claims

1. A ski boot comprising a shell having an outsole, the sole portion (2) of which merges into the shell over rounded portions of the surface (3, 4) being at the heel side and at the shoe tip side and having points of application (5, 7, 14, 15) for a binding, said points of application being arranged at a distance from each other which is unchanging for different shell sizes in longitudinal direction of the shoe at a distance from the shoe tip (6) and the heel end (8) above the plane of the sole (16) at the shell, characterized in that the points of application (5,7,14, 15) have grooves (5,7) extending in longitudinal direction of the sole (2) and open towards the outside at the long side of the shell (1 ) as well as at its ends turned towards the ends of the shoe.

2. A ski boot as claimed in Claim 1, characterized in that the width of the rounded portions of the surface (3,4) of the sole (2) corresponds to the distance between the bottom of two grooves (5,7) lying opposite to each other relatively to the middle of the sole.

3. A ski boot as claimed in Claim 1 or 2, characterized in that the rounded portions of the surface (3, 4) of the sole (2) adjoin the grooves (5, 7).

4. A ski boot as claimed in one of the Claim 1,2 or 3, characterized in that the sides limiting the grooves (5, 7) at the bottom lie parallel.

5. A ski boot as claimed in one of the Claims 1 to 4, characterized in that the front surfaces (14, 15) turned towards the ends of the shoe (6, 8) of ribs (17,18) limiting the grooves (5, 7) at the bottom and lying between the grooves (5, 7) and the plane of the sole (16) form supporting surfaces for applying the binding in longitudinal direction of the shoe.

6. A ski boot as claimed in one of the Claims 1 to 5, characterized in that the sides (19, 20) limiting the ends of the grooves (5, 7) averted from the ends of the shoes (6, 8) are slantwise inclined outwards and include an obtuse angle with the bottom of the groove.

7. A ski boot as claimed in one of the Claims 1 to 6, characterized in that the outsole has bars (11, 12) extending at right angles to the sole which bars are connected with each other by a bar (13) bridging a recess in the sole and extending in longitudinal direction of the sole.

## Revendications

1. Chaussure de ski possédant une coque comportant une semelle de marche, dont l'élément de semelle (2) se prolonge par la coque par l'intermédiaire d'éléments de surface (3, 4) arrondis situés du côté du talon et du côté de la pointe de la chaussure, et comporte des zones d'accrochage (14, 15), ces zones d'accrochage étant disposées sur la coque à une distance réciproque constante suivant la direction longitudinale de la chaussure, pour différentes tailles de la coque, en étant distants de la pointe (6) de la chaussure et de l'extrémité (8) du talon, au-dessus du plan (16) de la semelle, caractérisée en ce que les zones d'accrochage (5,7,14) comportent des rainures (5, 7) s'étendant suivant la direction longitudinale de la semelle (2) et ouvertes vers l'extérieur, au niveau des côtés longitudinaux de la coque (1) ainsi qu'au niveau de leurs extrémités tournées vers l'extrémité de la chaussure.

2. Chaussure de ski selon la revendication 1, caractérisée en ce que la largeur des éléments de surface (3, 4) arrondis de la semelle (2) correspond à la distance entre les fonds des rainures (5, 7), qui sont à l'opposé l'un de l'autre par rapport au milieu de la chaussure.

3. Chaussure de ski selon la revendication 1 ou 2, caractérisée en ce que les éléments de surface arrondis (3, 4) de la semelle (2) se raccordent aux rainures (5, 7).

4. Chaussure de ski selon l'une des revendications 1,2 ou 3, caractérisée en ce que les surfaces limitant les rainures (5, 7) à leur partie inférieure, sont parallèles au plan de la semelle.

5. Chaussure de ski selon l'une des revendications 1 à 4, caractérisée en ce que les surfaces frontales (14, 15), tournées vers les extrémités (6, 8) de la chaussure, des nervures (17, 18) limitant les rainures (5, 7) à leur partie inférieure et situées entre les rainures (5, 7), et le plan (16) de la semelle, forment des surfaces d'appui pour l'accrochage de la fixation suivant la direction longitudinale de la chaussure.

6. Chaussure de ski selon l'une des revendications 1 à 5, caractérisée en ce que les extrémités, tournées à l'opposé des extrémités (6, 8) de la chaussure, des surfaces (19,20) limitant les rainures (5, 7) sont inclinées en oblique vers l'extérieur et forment un angle obtus avec la base de la rainure.

7. Chaussure de ski selon l'une des revendications 1 à 6, caractérisée en ce que la semelle de support comporte des barrettes (11, 12) s'étendant transversalement par rapport à la semelle et qui sont reliées entre elles par une barrette (13) s'étendant suivant la direction longitudinale de la semelle, à travers un évidement de cette dernière.
